# EUROPÄISCHE PATENTSCHRIFT

(11) **EP 2 899 132 B1**
(45) Veröffentlichungstag und Bekanntmachung des Hinweises auf die Patenterteilung: **29.08.2018**
(21) Anmeldenummer: 15150265.5
(22) Anmeldetag: 07.01.2015
(51) Int. Cl.: B65D 19/18

(54) **Behälter mit verschließbarer Ladeöffnung**
Container with lockable loading aperture
Récipient doté d'une ouverture de chargement refermable

(30) Priorität: 23.01.2014 DE 102014100742; 25.06.2014 DE 102014108853
(43) Veröffentlichungstag der Anmeldung: 29.07.2015
(73) Patentinhaber: KTP Kunststoff Palettentechnik GmbH, 66359 Bous (DE)
(72) Erfinder: Wintrich, Andreas, 66687 Wadern-Nunkirchen (DE); Getting, Alexander, 66763 Dillingen (DE)
(74) Vertreter: Patentanwälte Bernhardt / Wolff Partnerschaft mbB

(56) Entgegenhaltungen:
- EP-A1- 2 147 867
- EP-A1- 2 308 763
- EP-A2- 2 540 640
- WO-A1-2012/115561
- DE-U1- 9 217 849

## Beschreibung

Die Erfindung betrifft einen Behälter, insbesondere Palettenbehälter, der an zumindest einer Seitenwand eine Ladeöffnung aufweist, die durch eine Klappe verschließbar ist, und eine Einrichtung zum Halten der Klappe in einer Schließstellung umfasst, wobei die Halteeinrichtung einen an der Seitenwand oder an der Klappe angeordneten Gegenhalter umfasst, der dazu vorgesehen ist, die Klappe in der Schließstellung zu halten, und ausgebildet ist derart, dass die Klappe unter Überwindung einer durch den Gegenhalter ausgeübten Gegenkraft in die Schließstellung bewegbar ist.

Ein aus WO 2012/115561 A1 bekannter Behälter weist in einer Seitenwand eine rechteckige Ladeöffnung auf, die durch eine Klappe verschließbar ist. Entlang vertikaler Ränder der Klappe ist eine Halteleiste angeordnet, die zum Hintergreifen eines Vorsprungs vorgesehen ist, der an einer an der Seitenwand angeordneten, verformbaren Gegenhalterleiste gebildet ist.

Bei einem aus EP 2 540 640 A2 bekannten Behälter mit einer durch eine Klappe verschließbaren Ladeöffnung ist in oberen Ecken der Klappe jeweils ein Halteglied angeordnet, welches in einen an der Seitenwand angeordneten und von dieser vorstehenden Gegenhalter einrasten kann, diesen in einer Schließstellung hält und derart hintergreift, dass die Klappe und die Seitenwand bündig aneinander anliegen.

Bei einem aus EP 2 147 867 A1 bekannten Behälter mit einer durch eine Klappe verschließbaren Ladeöffnung hintergreifen in einer Schließstellung der Klappe zwei von einem oberen Rand der Behälterwand vorstehende Halteelemente einen an der Klappe angeordneten bügelartigen Gegenhalter.
Ein aus DE 92 17 849 U1 bekannter Behälter weist an einem oberen Ende einer Klappe zum Verschließen einer Ladeöffnung auf jeder Seite einen verschiebbaren Riegel auf, der in einer Schließstellung eine Ausnehmung, die in die Stirnfläche eines angrenzenden Abschnitts der Seitenwand eingebracht ist, eingreift.
Aus der DE 20 2010 004 170 U1 ist ein weiterer Behälter bekannt. Er ist zur Verriegelung einer Klappe mit Riegeln versehen, die über einen Rand der Ladeöffnung verschiebbar sind.
Ein weiterer Behälter mit einer durch eine Klappe verschließbaren Ladeöffnung, der mit Riegeln versehen ist, geht aus der DE 20 2005 009 037 U1 hervor.
Der Erfindung liegt die Aufgabe zugrunde, einen Behälter der eingangs genannten Art zu schaffen, dessen Einrichtung zum Halten der Klappe in der Schließstellung einfacher aufgebaut ist.
Erfindungsgemäß wird die Aufgabe dadurch gelöst, dass der Gegenhalter einen Befestigungsabschnitt umfasst, mit dem der Gegenhalter entweder an einer Außenseite der Klappe oder an einer Innenseite der Klappe oder an einer Innenseite der Seitenwand befestigt ist, und dass von dem Befestigungsabschnitt ein Haltekörper von einem Rand der Klappe in Richtung zu dem gegenüberliegenden Rand der Seitenwand hin bzw. von einem Rand der Seitenwand in Richtung zu einem gegenüberliegenden Rand der Klappe hin vorsteht, so dass, wenn der Gegenhalter an einem der Ladeöffnung zugewandten Rand der Seitenwand angeordnet ist, die Klappe mit ihrem dem Gegenhalter zugewandten Seitenrand gegen die durch den Gegenhalter ausgeübte Gegenkraft an dem Gegenhalter vorbeigedrückt werden muss, wobei der Seitenrand an dem Gegenhalter entlang gleitet bzw. wenn der Gegenhalter an der Klappe angeordnet ist, der Gegenhalter zusammen mit der Klappe an dem der Ladeöffnung zugewandten Rand der Seitenwand vorbeigeschoben werden muss, wobei der Gegenhalter an dem Rand entlang gleitet.
Die Klappe des erfindungsgemäßen Behälters lässt sich mit einem einzigen Handgriff in die Schließstellung drücken. Die Handhabung der Klappe vereinfacht sich damit im Vergleich zu bekannten Vorrichtungen, bei denen mehrere Handgriffe nötig sind, um die Klappe in der Schließstellung zu verriegeln, erheblich.
In dem Fall, dass der Gegenhalter an einem der Ladeöffnung zugewandten Rand der Seitenwand angeordnet ist, wird die Klappe mit ihrem dem Gegenhalter zugewandten Seitenrand gegen die durch den Gegenhalter ausgeübte Gegenkraft an dem Gegenhalter vorbeigedrückt, wobei der Seitenrand an dem Gegenhalter entlang gleitet. Die Klappe rastet in Schließrichtung gesehen hinter dem Gegenhalter In der Schließstellung ein und wird durch den Gegenhalter in der Schließstellung gehalten.
In dem Fall, dass der Gegenhalter an der Klappe angeordnet ist, wird der Gegenhalter zusammen mit der Klappe an dem der Ladeöffnung zugewandten Rand der Seitenwand vorbeigeschoben, wobei der Gegenhalter an dem Rand entlang gleitet. Der Gegenhalter rastet in Schließrichtung gesehen hinter der Seitenwand in der Schließstellung ein und hält auf diese Weise die Klappe in der Schließstellung.

Der Behälter weist zweckmäßigerweise einen Boden und zusammenfaltbare und miteinander verbundene Seitenwände auf, wobei die Seitenwände vorzugsweise an den senkrechten Behälterkanten verbunden sind, um sie im zusammengefalteten Zustand auf dem Boden anordnen zu können. Der Behälter umfasst zweckmäßigerweise ferner einen Deckel, der sich auf die Seitenwände aufsetzen lässt.
Während es vorstellbar wäre, die Seitenwände in einer achteckigen oder sonstigen faltbaren Form anzuordnen, ist der Behälter in einer bevorzugten Ausgestaltung der Erfindung im aufgestellten Zustand quaderförmig und die an die mit der Ladeöffnung versehene Seitenwand angrenzenden Seitenwände in ihrer Mitte mit einer zu den senkrechten Behälterkanten parallelen Faltlinie versehen. Wenn die Seitenwände zusammengefaltet sind, liegen die durch die Faltlinie getrennten Seitenwandteile aneinander und zwischen den beiden anderen Seitenwänden.

Die Ladeöffnung ist in einer bevorzugten Ausführungsform der Erfindung an einem oberen Rand der Seitenwand, auf den der ggf. vorgesehene Deckel aufsetzbar ist, gebildet. Zweckmäßigerweise ist der Gegenhalter an beiden gegenüberliegenden, der Seitenwand zugewandten Klappenrändern bzw. an beiden gegenüberliegenden, der Klappe zugewandten Rändern der Seitenwand vorgesehen. Die Klappe lässt sich in die bzw. aus der Schließstellung bringen, indem jede der Halteeinrichtungen, ggf. gleichzeitig, mit je einer Hand betätigt wird.
In dem Fall, in dem der Gegenhalter an der Seitenwand angeordnet ist, ist der Gegenhalter zur einfachen Bedienung von Hand zweckmäßigerweise an dem genannten Rand oder zumindest in der Nähe dieses Randes der Seitenwand vorgesehen, an dem die Ladeöffnung gebildet ist.
Ist der Gegenhalter an der Klappe vorgesehen, ist er vorzugsweise an dem Rand der Klappe gebildet, der einem Scharnier, das die Klappe mit der Seitenwand verbindet, abgewandt ist, d.h. vorzugsweise an einem oberen Rand der Klappe, auf dem ggf. der Deckel aufsetzbar ist.
Vorteilhaft lässt sich die Klappe in der Schließstellung an dem Gegenhalter einrasten, indem die Hand derart an der Seitenwand angelegt wird, dass die Finger neben der Ladeöffnung über den oberen Rand der Seitenwand greifen und die Klappe mit dem Daumen in die Schließstellung gedrückt wird. Insbesondere bei Behältern, die den auf der Seitenwand aufsetzbaren Deckel umfassen, ist der Gegenhalter zweckmäßigerweise in einem gewissen Abstand von den genannten Rändern vorzusehen. Es hat sich aber als vorteilhaft erwiesen, den Gegenhalter in einem Abstand von dem oberen Rand anzuordnen, der nicht größer als ein Fünftel, vorzugsweise nicht größer als ein Zehntel, der Höhe der Ladeöffnung ist. Zur Handhabung der Halteeinrichtung mit der Hand beträgt der Abstand von dem oberen Rand vorzugsweise nicht mehr als 10 cm.

In einer Ausgestaltung der Erfindung steht der Haltekörper über einen Schlitz zwischen der Klappe und der Seitenwand vor. Der Haltekörper ist vorzugsweise zumindest in einem Bereich, in dem die Klappe an ihm bzw. er an der Seitenwand vorbeigeschoben wird, konvex gewölbt, damit die Klappe möglichst geschmeidig in die Schließstellung gebracht werden kann.

Um eine Bewegung der Klappe in die bzw. aus der Schließstellung an dem Haltekörper vorbei in die Schließstellung zu ermöglichen, ist der Behälter zweckmäßigerweise derart vorgesehen, dass sich der Gegenhalter, die Klappe und/oder die Seitenwand bei der Überwindung der durch den Haltekörper ausgeübten Gegenkraft elastisch verformt.

In einer Ausgestaltung der Erfindung ist an der Seitenwand bzw. der Klappe eine Aussparung gebildet, in die der Haltekörper in der Schließstellung eingreift. Die Aussparung, die für den Haltekörper einen Sitz in der Schließstellung bildet, stellt sicher, dass die Klappe durch die Halteeinrichtung in der Schließstellung gehalten wird.
Ferner kann der Haltekörper derart vorgesehen sein, dass er den Rand der Klappe bzw. der Seitenwand in der Schließstellung vollständig hintergreift, d.h. auf der Außen- oder auf der Innenseite des Behälters angeordnet ist.

Während es vorstellbar wäre, die Klappe mit der Seitenwand über ein gesondertes Scharnier, beispielsweise ein gerolltes Scharnier, gelenkig zu verbinden, ist das Scharnier in der bevorzugten Ausführungsform durch einen um einen gelenkigen Falz abklappbaren Abschnitt der Wand des Behälters gebildet.
Ist das Scharnier bzw. der Falz derart gebildet, dass die Klappe lediglich nach außen klappbar ist und das Scharnier eine Bewegung der Klappe in den Innenraum des Behälters blockiert, ist es ausreichend, den Gegenhalter derart auszubilden, dass die Gegenkraft für eine Bewegung aus der Schließstellung heraus nur in Klapprichtung nach außen gebildet ist.
Ist die Klappe mit der Seitenwand derart verbunden, dass sie sowohl in den Innenraum des Behälters als auch nach außen hin klappbar ist, z.B. durch das genannte gerollte Scharnier, kann der Gegenhalter derart gebildet sein, dass er eine Gegenkraft sowohl bei Bewegung der Klappe in den Innenraum als auch nach außen hin ausübt. Zweckmäßigerweise ist der Haltekörper dann sowohl an der Außen- als auch an der Innenseite vorgesehen.

Ferner kann die Halteeinrichtung ein Anschlagelement umfassen, das ein Ausklappen der Klappe in die jeweils zu blockierende Klapprichtung, vorzugsweise in der Klapprichtung zur Innenseite des Behälters hin, verhindert.
In einer Ausgestaltung der Erfindung steht das Anschlagelement von der Klappe über einen Seitenrand der Klappe, der einem der Ladeöffnung zugewandten Rand der Seitenwand gegenüberliegt, vor. Die Halteeinrichtung ist in diesem Fall zweckmäßigerweise an der Klappe, vorzugsweise an der Außenseite der Klappe befestigt. Das Anschlagelement steht vorzugsweise auf der Außenseite der Klappe über den genannten Seitenrand vor.
Alternativ oder ergänzend dazu kann das Anschlagelement an dem Behälter auch derart angeordnet sein, dass es auf der Innenseite der Seitenwand über einen der Ladeöffnung zugewandten Rand der Seitenwand, die einem Rand der Klappe gegenüberliegt, vorsteht. Die Halteeinrichtung ist dann zweckmäßigerweise an der Seitenwand, vorzugsweise auf der Innenseite der Seitenwand befestigt. Das Anschlagelement steht dann vorzugsweise auf der Innenseite über den genannten Rand der Klappe vor.
In einer Ausführungsform der Erfindung sind der Gegenhalter und das Anschlagelement gemeinsam an der Seitenwand oder an der Klappe befestigt. Vorzugsweise sind sie einteilig gebildet. Erfindungsgemäß ist vorgesehen, dass die Seitenwand bzw. die Klappe unmittelbar an dem Gegenhalter vorbei bewegt wird, wenn die Klappe in bzw. aus der Schließstellung heraus bewegt wird.

Eine nicht erfindungsgemäße Halteeinrichtung umfasst dagegen ein zur Aufnahme des Gegenhalters vorgesehenes Halteglied, das je nach Anordnung des Gegenhalters an der Seitenwand oder der Klappe gegenüberliegende an der Klappe bzw. an der Seitenwand angeordnet ist.
Das Halteglied weist zweckmäßigerweise eine Ausnehmung auf, in die der Haltekörper in der Schließstellung einrastet. Der Haltekörper steht zum Zusammenwirken mit dem Halteglied vorzugsweise von der Klappe in eine Richtung, in welche die Klappe zu schließen ist, oder von der Seitenwand in eine Richtung, in die Klappe zu öffnen ist, vor. Der Haltekörper weist dazu zweckmäßigerweise eine, vorzugsweise in 90 °, gewinkelte Form auf und ist derart an der Klappe bzw. der Seitenwand angeordnet, dass ein Endabschnitt der gewinkelten Form in die Klappenschließrichtung bzw. die Klappenöffnungsrichtung vorsteht. Weist das Halteglied ebenfalls eine entsprechende gewinkelte Form auf, und ist es in entgegengesetzter Richtung zu dem Haltekörper angeordnet, können der Haltekörper und das Halteglied in der Schließstellung ineinander greifen.

In einer weiteren Ausführung weist der Haltekörper an seinem Rand, der dem Halteglied zugewandt ist, eine Verdickung auf, welche in der Schließstellung in der genannten Ausnehmung angeordnet ist. Das Halteglied weist zweckmäßigerweise in Klappenschließrichtung gesehen vor der Ausnehmung im Querschnitt gesehen einen Kanal auf, der schmaler ist als das Halteglied im Bereich der Verdickung und durch den hindurch die Verdickung des Haltekörpers unter elastischer Verformung des Haltekörpers und/oder des Halteglieds in die Schließstellung bewegbar ist.

In einer weiteren Ausführung weisen sowohl der Haltekörper als auch das Halteglied eine hakenartige Form auf und sind gegenüberliegend zueinander angeordnet derart, dass Hakenelemente des Haltekörpers und des Halteglieds in der Schließstellung ineinandergreifen und den Haltekörper an dem Halteglied verhaken. Zweckmäßigerweise ist in dem Haltekörper und dem Halteglied eine Aussparung vorgesehen, in welche die jeweiligen Hakenelemente unter elastischer Verbiegung bewegt werden können, wenn die Klappe in bzw. aus der Schließstellung bewegt wird. Hakenabschnitte der Hakenelemente weisen in den Bereichen, in denen sie gegeneinander bewegt werden, vorzugsweise Abrundungen auf, um eine Verschiebung der Hakenabschnitte gegeneinander zu erleichtern.
Der Gegenhalter, der Haltekörper, das Halteglied und/oder das Anschlagelement können als Leisten ausgebildet sein, die nur abschnittsweise oder über die gesamte Höhe der Ladeöffnung an dem Rand der Seitenwand oder der Klappe vorgesehen sind. In der bevorzugten Ausführung ist der Gegenhalter, der Haltekörper und/oder das Halteglied nur an einem verhältnismäßig kurzen Abschnitt, der maximal ein Zehntel der Höhe der Ladeöffnung beträgt, gebildet. Zweckmäßigerweise beträgt die Länge des Gegenhalters, des Haltekörpers bzw. des Halteglieds bezogen auf die Höhe der Ladeöffnung nicht mehr als 10 cm, vorzugsweise nicht mehr als 5 cm.

Die Erfindung wird nachfolgend anhand von Ausführungsbeispielen und der beigefügten Zeichnungen näher erläutert. Es zeigen:
- Fig. 1: einen Behälter in perspektivischer Ansicht,
- Fig. 2: einen Ausschnitt des Behälters nach Fig. 1 in Seitenansicht,
- Fig. 3: ein Bauteil des Behälters nach Fig. 1 in perspektivischer Ansicht,
- Fig. 4: ein Detail des Behälters nach Fig. 1 von oben gesehen im Schnitt in verschiedenen Stellungen,
- Fig. 5: Details verschiedener Behälter von oben im Schnitt, wobei Fig. 5(c) eine nicht erfindungsgemäße Ausführung zeigt,
- Fig. 6: eine weitere nicht erfindungsgemäße Ausführung eines Behälters und Details dazu in verschiedenen Ansichten,
- Fig. 7: Details eines weiteren Behälters, und
- Fig. 8: Details eines weiteren Behälters.
Ein in Fig. 1 dargestellter Behälter 1 weist einen Boden 16, Seitenwände 2, 14 und einen Deckel 15 auf. Der Boden 16 besteht aus einem Kunststoffformteil und hat an seinen vier Ecken Füße 18, die als Vertiefungen des Bodens 16 geformt sind und zwischen denen Platz für einen Griff einer Hubgabel eines Gabelstaplers ist.
Die Seitenwände 2, 14 bestehen aus einem etwa nach Art von Wellpappe aufgebauten Kunststoffmaterial und sind an ihren senkrechten Kanten derart verschweißt, dass sie dort gefaltet werden können. Ferner sind die kürzeren Seitenwände 14 in ihrer Mitte mit einer zu den Kanten parallelen und ebenfalls geschweißten Faltlinie versehen. Der Deckel 15 lässt sich vollständig von den Seitenwänden 2, 14 abheben und die Seitenwände 2,14 können vom Boden 16 abgenommen, zusammengefaltet und auf den Boden gelegt werden und zwischen dem Boden 16 und dem Deckel 15 eingeschlossen werden. Der Behälter kann dann, so wie es aus der DE 295 01 254 U1 bekannt ist, platzsparend untergebracht werden, wenn er nicht beladen ist. Der Boden 16, die Seitenwände 2,14 und/oder der Deckel 15 können auch durch Scharniere miteinander verbunden sein, wie dies in den deutschen Patentanmeldungen Nr. 10 2009 024 081.0 und Nr. 10 2009 024 043.8 beschrieben ist.
In der Seitenwand 2 des Behälters 1 ist eine Ladeöffnung 3 vorgesehen, die durch eine Klappe 4 verschlossen ist. Die Klappe 4 ist durch einen ausklappbaren Wandabschnitt gebildet, der durch einen an einer unteren Seite der Ladeöffnung 1 vorgesehenen gelenkigen Falz 9, der ein Scharnier bildet, mit der Seitenwand 2 verbunden ist. An beiden Seitenrändern 20 der Klappe 4 ist, wie genauer in den folgenden Figuren gezeigt, je ein Gegenhalter 6 angeordnet.

Der Gegenhalter 6 umfasst einen in Fig. 3 gezeigten Befestigungsabschnitt 24, mit dem es mittels einer Niete 25 oder dergleichen an der Klappe 4 befestigt ist, und ein von dem Befestigungsabschnitt 24 vorstehenden Haltekörper 10, der eine im Wesentlichen runde Außenkontur aufweist.
Wie Fig. 4 zeigt, ist der Gegenhalter 6 mit seinem Befestigungsabschnitt 24 auf einer Außenseite 22 der Klappe 4 befestigt. An dem Seitenrand 20 der Klappe 4 ist zur Aufnahme des Gegenhalters 6 eine hier nicht gezeigte Aussparung gebildet, die derart vorgesehen ist, dass ein äußerer Randabschnitt 25 des Befestigungsabschnitts 24 bündig mit dem Seitenrand 20 abschließt. Wie Fig. 4 ferner zeigt, sind der Seitenrand 20 der Klappe 4 und ein der Klappe 4 zugewandter Ladeöffnungsrand 7 zur Aufnahme des Haltekörpers 10 abgeschrägt.
Um mit der Klappe 4 die Ladeöffnung 3 zu schließen, wird sie zunächst in die in Fig. 4a gezeigte Stellung gebracht, in der der Haltekörper 10 an der Innenseite des Seitenrandes 7 der Seitenwand 2 anliegt. Um die Klappe 4 aus dieser Position von Hand in die mit dem Pfeil SR gezeigte Schließrichtung zu bewegen, werden die Finger über den oberen Rand 13 der Seitenwand 2 gelegt und mit dem Daumen gegen das Halteelement 6 gedrückt, sodass der Haltekörper 10 an dem Ladeöffnungsrand 7 vorbeigedrückt wird. Dabei verbiegen sich die Seitenwand 2 und die Klappe 4 elastisch in geringfügigem Maße. Der Haltekörper 10 rastet anschließend an dem Rand 7 der Seitenwand 2 in einer Schließstellung der Klappe 4 ein.
Um die Klappe 4 wieder aus der Schließstellung heraus zu bewegen, wird der Haltekörper 10 in die mittels des Pfeils ÖR gezeigte Öffnungsrichtung von Hand an dem Rand 7 vorbeigedrückt, wobei sich die Seitenwand 2 und die Klappe 4 wiederum elastisch verformen.

Während sich die Halteeinrichtung 5, die in Fig. 4a und b gezeigt ist, insbesondere für eine Scharnierverbindung der Klappe 4 mit der Seitenwand 2 eignet, bei der die Klappe 4 lediglich nach außen hin ausklappbar ist, wird bei dem Ausführungsbeispiel nach Fig. 4c durch ein auf der Innenseite der Seitenwand 2 angeordnetes Anschlagsstück 21, das von der Seitenwand 2 über die Ladeöffnung 3 vorsteht, verhindert, dass die Klappe 4 in das Behälterinnere klappen kann. Dadurch wird eine mechanische Überbelastung des Falzes 9 vermieden.

Es wird nun auf die Figuren 5 bis 7 Bezug genommen, wo gleiche oder gleichwirkende Teile mit derselben Bezugszahl wie in den Figuren 1 bis 4 bezeichnet sind und der betreffenden Bezugszahl jeweils ein Buchstabe beigefügt ist.

Ein in den Figuren 7a und b gezeigte weitere Halteeinrichtung 5f weist einen im Detail in Fig. 7c dargestellten Gegenhalter 6f auf, der mit einem Befestigungsabschnitts 24f an einer Außenseite einer Klappe 4f angeordnet ist. An dem Gegenhalter 6f ist ein Anschlagelement 29 gebildet, das als geradlinige Verlängerung des Befestigungsabschnitts 24f über einen der Ladeöffnung zugewandten Rand 7f der Seitenwand 2f vorsteht und damit verhindert, dass die Klappe 4f in das Behälterinnere klappen kann. Wie insbesondere in Fig. 7b gezeigt ist, hintergreift ein von dem Befestigungsabschnitt 24e vorstehender Haltekörper 10f in der Schließstellung der Klappe 4f den Rand 7f der Seitenwand 2f und hält die Klappe 4f so in der Schließstellung, wobei das Anschlagelement 29 an der Außenseite der Seitenwand 2f anliegt.

Eine weitere, in Fig. 5a gezeigte Halteeinrichtung unterscheidet sich von denjenigen nach den Fig. 4a und b dadurch, dass ein Gegenhalter 6a auf einer Innenseite 23 einer Klappe 4a angeordnet ist. Vorteilhaft ist der Gegenhalter 6a dann von außen nicht sichtbar und gegen von außen auf den Behälter einwirkende mechanische Belastungen geschützt.

In einer weiteren, hier nicht gezeigten Ausführungsform, ist der Gegenhalter 6a sowohl auf der Innenseite 23 als auch auf der Außenseite des Behälters gebildet. Bei einer derartigen Halteeinrichtung, die sich insbesondere für Behälter eignet, bei denen die Scharnierverbindung zwischen der Klappe 4a und der Seitenwand 2a ein Klappen der Klappe 4 sowohl nach innen als nach außen erlaubt, halten die Gegenhalter 6a die Klappe 4a in beide Richtungen und die Klappe 4a kann in beiden Richtungen wie oben beschrieben aus der Schließstellung bewegt werden.

Fig. 5b zeigt einen ebenfalls auf einer Innenseite 23b einer Klappe 4b eines Behälters angeordneten Gegenhalter 6b, der sich besonders für Behälter eignet, bei denen ein Ladeöffnungsrand 7b bzw. ein Seitenrand 20b einer Klappe 4b eine im Querschnitt rechteckige Form aufweisen. Ein Haltekörper 10b steht zwar über den Rand 20b der Klappe 4b vor, ragt aber nicht in den Bereich zwischen der Seitenwand 2b und der Klappe 4b vor, sondern ist aber in Schließrichtung gesehen hinter der Klappe 4b bzw. der Seitenwand 2b angeordnet.

In Fig. 5c ist ein nicht erfindungsgemäßes Ausführungsbeispiel gezeigt, bei dem an einem Seitenrand 20c einer Klappe 4c ein Vorsprung gebildet ist, der ein Haltekörper 10c bildet. Für den Haltekörper 10c ist an einem Rand 7c der Seitenwand 2c eine Aussparung vorgesehen, in die der Haltekörper 10c in der Schließstellung einrastet.

Bei einem weiteren, in Fig. 5d gezeigten Ausführungsbeispiel ist ein Gegenhalter 6d an einer Seitenwand 2d befestigt. Eine Klappe 4d lässt sich in gleicher Weise wie anhand der Fig. 4a und b beschrieben in eine Schließstellung bzw. aus einer Schließstellung heraus bringen, wobei abweichend von dem vorherigen Ausführungsbereich ein Rand 20d der Klappe 4d an einem Haltekörper 10d des Gegenhalters 6d vorbeigeschoben wird.

Ein Gegenhalter 6g nach dem Ausführungsbeispiel gemäß Fig. 8 ist auf einer Innenseite einer Seitenwand 2g angeordnet und weist ein Anschlagelement 29g auf, das auf der Innenseite eines Behälters 1g über einen einer Ladeöffnung des Behälters 1g zugewandten Seitenwand 20g einer Klappe 4g vorsteht. In der in Fig. 8b gezeigten Schließstellung wird die Klappe 4g durch den Gegenhalter 6g in der Schließstellung gehalten. Das Anschlagelement 29g liegt an der Außenseite der Klappe 4g an und verhindert somit, dass die Klappe 4g ins Behälterinnere geklappt werden kann. Vorteilhaft wird auch mittels des Anschlagelements 29g verhindert, dass die Klappe 4g in den Innenraum des Behälters 1g geschwenkt werden kann.

Ein in Fig. 6 gezeigter, nicht erfindungsgemäßer Behälter 1e ist an Seitenrändern 7e einer Klappe 4e mit je einem Gegenhalter 6e versehen, der durch eine Leiste gebildet ist, die sich über die gesamte Länge der Seitenränder 7e erstreckt. Der Gegenhalter 6e umfasst ein detailliert in den Figuren 6c, 6d und 6e erkennbaren Haltekörper 10e, der in Schließrichtung der Klappe 4e vorsteht und an seinem Ende unter Bildung eines Hakens verdickt ist. An einem Ladeöffnungsrand 20e ist ein Halteglied 11 für den Gegenhalter 6e angeordnet, das durch eine Leiste gebildet ist, die dieselbe Form aufweist wie die Leiste des Gegenhalters 6e, und damit durch eine Verdickung am Ende eines in Öffnungsrichtung der Klappe 4e vorstehenden Gliedelements 28 einen Gegenhaken zu dem Haken des Haltekörpers 10e bildet. Die Leiste des Halteglieds 11 ist gegenüberliegend zu dem Gegenhalter 6e und in umgekehrter Richtung angeordnet derart, dass der Haken und der Gegenhaken in entgegengesetzten Richtungen vorstehen und in der Schließstellung ineinandergreifen. In beiden Leisten sind Materialaussparungen 26,27 vorgesehen, damit Raum für eine elastische Verbiegung des Hakens und des Gegenhakens vorhanden ist, wenn diese unter Bewegung in die bzw. aus der Schließstellung heraus aneinander vorbeigeschoben werden. Der Haken und der Gegenhaken sind in den Bereichen, in denen sie gegeneinander bewegt werden, abgerundet, um eine geschmeidige Bewegung der Klappe 4e in die Schließstellung und aus ihr heraus zu ermöglichen.

## Patentansprüche

1. Behälter, insbesondere Palettenbehälter, der an zumindest einer Seitenwand (2; 2a; 2b; 2d; 2f; 2g) eine Ladeöffnung (3) aufweist, die durch eine Klappe (4; 4a; 4b; 4d, 4f; 4g) verschließbar ist, und eine Einrichtung (5) zum Halten der Klappe (4; 4a; 4b; 4d; 4f; 4g) in einer Schließstellung umfasst,
wobei die Halteeinrichtung (5) einen an der Seitenwand (2d; 2g) oder an der Klappe (4; 4a; 4b; 4f) angeordneten Gegenhalter (6; 6a; 6b; 6d; 6f; 6g) umfasst, der dazu vorgesehen ist, die Klappe (4; 4a; 4b; 4d; 4f; 4g) in der Schließstellung zu halten, und ausgebildet ist derart, dass die Klappe (4; 4a; 4b; 4d; 4f; 4g) unter Überwindung einer durch den Gegenhalter (6; 6a; 6b; 6d; 6f; 6g) ausgeübten Gegenkraft in die Schließstellung bewegbar ist,
**dadurch gekennzeichnet,**
**dass** der Gegenhalter (6; 6a; 6b; 6d; 6f; 6g) einen Befestigungsabschnitt (24; 24f; 24g) umfasst, mit dem der Gegenhalter (6; 6a; 6b; 6d; 6f; 6g) entweder an einer Außenseite (22) der Klappe (4; 4f) oder an einer Innenseite (23) der Klappe (4a; 4b) oder einer Innenseite der Seitenwand (2d; 2g) befestigt ist,
und **dass** von dem Befestigungsabschnitt (24; 24f; 24g) ein Haltekörper (10; 10a; 10b; 10d; 10f; 10g) von einem Rand (20; 20a; 20b; 20f) der Klappe (4; 4a; 4b; 4f) in Richtung zu dem gegenüberliegenden Rand (7; 7a; 7b; 7f) der Seitenwand (2; 2a; 2b; 2f) hin bzw. von einem Rand (7d; 7g) der Seitenwand (2d; 2g) in Richtung zu einem gegenüberliegenden Rand (20d; 20g) der Klappe (4d; 4g) hin vorsteht,
so dass,
a) wenn der Gegenhalter (6d; 6g) an einem der Ladeöffnung (3) zugewandten Rand (7d; 7g) der Seitenwand (2d; 2g) angeordnet ist, die Klappe (4d; 4g) mit ihrem dem Gegenhalter (6d; 6g) zugewandten Rand (20d; 20g) in oder aus der Schließstellung gegen die durch den Gegenhalter (6d; 6g) ausgeübte Gegenkraft an dem Gegenhalter (6d; 6g) vorbeigedrückt werden muss, wobei der Rand (20d; 20g) an dem Gegenhalter (6d; 6g) entlang gleitet oder
b) wenn der Gegenhalter (6; 6a; 6b; 6f) an der Klappe (4; 4a; 4b; 4f) angeordnet ist, der Gegenhalter (6; 6a; 6b; 6f) zusammen mit der Klappe (4; 4a; 4b; 4f) in oder aus der Schließstellung an dem der Ladeöffnung (3) zugewandten Rand (7; 7a; 7b; 7f) der Seitenwand (2; 2a; 2b; 2f) vorbeigeschoben werden muss, wobei der Gegenhalter (6; 6a; 6b; 6f) an dem Rand (7; 7a; 7b; 7f) entlang gleitet.

2. Behälter nach Anspruch 1,
**dadurch gekennzeichnet,**
**dass** die Halteeinrichtung (5) zum Halten der Klappe (4) in der Schließstellung durch Einrastung der Klappe (4) an dem Gegenhalter (6) oder durch Einrastung des Gegenhalters (6) an der Seitenwand (2) vorgesehen ist.

3. Behälter nach Anspruch 1 oder 2,
**dadurch gekennzeichnet,**
**dass** der Gegenhalter (6) an einem Rand (8) der Klappe (4), der einem Scharnier (9), das die Klappe (4) mit der Seitenwand (2) verbindet, abgewandt ist, oder einem Rand (13) der Seitenwand (2), der dem Scharnier (9) abgewandt ist, oder nahe des jeweiligen Randes (8,13) angeordnet ist.

4. Behälter nach einem der Ansprüche 1 bis 3,
**dadurch gekennzeichnet,**
**dass** der Behälter (1) derart vorgesehen ist, dass sich der Gegenhalter (6), die Klappe (4) oder/und die Seitenwand (2) bei der Überwindung der Gegenkraft elastisch verformt.

5. Behälter nach Anspruch 4, **dadurch gekennzeichnet,**
**dass** der Haltekörper (10) zumindest abschnittsweise konvex gewölbt ist.

6. Behälter nach Anspruch 4 oder 5, **dadurch gekennzeichnet,**
**dass** an dem Rand der Seitenwand (2) bzw. der Klappe (4) eine Aussparung gebildet ist, in die der Haltekörper (10) in der Schließstellung eingreift, oder der Haltekörper (10) den Rand der Klappe (4) bzw. der Seitenwand (2) in der Schließstellung hintergreift.

7. Behälter nach einem der Ansprüche 4 bis 6, **dadurch gekennzeichnet,**
**dass** der Haltekörper (10) von der Klappe (4) in eine Richtung, in die die Klappe (4) zu schließen ist, oder von der Seitenwand (2) in eine Richtung, in die die Klappe (4) zu öffnen ist, vorsteht.

8. Behälter nach einem der Ansprüche 1 bis 7, **dadurch gekennzeichnet,**
**dass** die Haltereinrichtung (5;5f) ein Anschlagelement (21; 29; 29g) umfasst, das eine Bewegung der Klappe (4; 4f; 4g) aus der Schließstellung in eine der möglichen Klapprichtungen, vorzugsweise in der Klapprichtung zur Innenseite des Behälters (1) hin verhindert.

9. Behälter nach Anspruch 8, **dadurch gekennzeichnet,**
**dass** das Anschlagelement (21;29;29g), vorzugsweise auf der Außenseite der Klappe (4f), von der Klappe (4f) über einen Rand (20f) der Klappe (4f), der einem der Ladeöffnung (3f) zugewandten Rand (7f) der Seitenwand gegenüberliegt, vorsteht, und/oder, vorzugsweise auf der Innenseite der Seitenwand (2;2g), von der Seitenwand (2;2g) über einen der Ladeöffnung (3) zugewandten Rand (7;7g) der Seitenwand (2;2g), die einem Rand (20;20g) der Klappe (4;4g) gegenüberliegt, vorsteht.

10. Behälter nach einem der Ansprüche 1 bis 9, **dadurch gekennzeichnet,**
**dass** der Gegenhalter (6f) und das Anschlagelement (29) gemeinsam an der Seitenwand (2f) oder an der Klappe (4f) befestigt sind und vorzugsweise einteilig gebildet sind.

## Claims

1. Container, in particular pallet container, which, on at least one side wall (2; 2a; 2b; 2d; 2f; 2g), has a loading opening (3), which can be closed by a flap (4; 4a; 4b; 4d, 4f; 4g), and comprises a device (5) for retaining the flap (4; 4a; 4b; 4d; 4f; 4g) in a closed position,
wherein the retaining device (5) comprises an abutment (6; 6a; 6b; 6d; 6f; 6g), which is arranged on the side wall (2d; 2g) or on the flap (4; 4a; 4b; 4f) and is provided to retain the flap (4; 4a; 4b; 4d; 4f; 4g) in the closed position and is designed such that the flap (4; 4a; 4b; 4d; 4f; 4g) can be moved into the closed position, as it does so overcoming an opposing force exerted by the abutment (6; 6a; 6b; 6d; 6f; 6g), **characterized**
**in that** the abutment (6; 6a; 6b; 6d; 6f; 6g) comprises a fastening portion (24; 24f; 24g), by means of which the abutment (6; 6a; 6b; 6d; 6f; 6g) is fastened either on an outer side (22) of the flap (4; 4f) or on an inner side (23) of the flap (4a; 4b) or an inner side of the side wall (2d; 2g),
and **in that**, from the fastening portion (24; 24f; 24g), a retaining body (10; 10a; 10b; 10d; 10f; 10g) projects from a periphery (20; 20a; 20b; 20f) of the flap (4; 4a; 4b; 4f) in the direction of the opposite periphery (7; 7a; 7b; 7f) of the side wall (2; 2a; 2b; 2f) or projects from a periphery (7d; 7g) of the side wall (2d; 2g) in the direction of an opposite periphery (20d; 20g) of the flap (4d; 4g),
and therefore,
a) when the abutment (6d; 6g) is arranged on a periphery (7d; 7g) of the side wall (2d; 2g), said periphery being directed towards the loading opening (3), the flap (4d; 4g) has to have its periphery (20d; 20g), which is directed towards the abutment (6d; 6g), pushed past the abutment (6d; 6g), in or out of the closed position, counter to the opposing force exerted by the abutment (6d; 6g), wherein the periphery (20d; 20g) slides along the abutment (6d; 6g), or,
b) when the abutment (6; 6a; 6b; 6f) is arranged on the flap (4; 4a; 4b; 4f), the abutment (6; 6a; 6b; 6f) together with the flap (4; 4a; 4b; 4f) has to be pushed past the periphery (7; 7a; 7b; 7f) of the side wall (2; 2a; 2b; 2f), said periphery being directed towards the loading opening (3), in or out of the closed position, wherein the abutment (6; 6a; 6b; 6f) slides along the periphery (7; 7a; 7b; 7f).

2. Container according to Claim 1,
**characterized**
**in that** the retaining device (5) is provided for retaining the flap (4) in the closed position by virtue of the flap (4) being latched on the abutment (6) or by virtue of the abutment (6) being latched on the side wall (2).

3. Container according to Claim 1 or 2,
**characterized**
**in that** the abutment (6) is arranged on a periphery (8) of the flap (4), said periphery being directed away from a hinge (9) connecting the flap (4) to the side wall (2), or on a periphery (13) of the side wall (2), said periphery being directed away from the hinge (9), or in the vicinity of the respective periphery (8, 13) .

4. Container according to one of Claims 1 to 3,
**characterized**
**in that** the container (1) is provided such that the abutment (6), the flap (4) and/or the side wall (2) deform elastically as the opposing force is being overcome.

5. Container according to Claim 4,
**characterized**
**in that** at least part of the retaining body (10) is curved convexly.

6. Container according to Claim 4 or 5,
**characterized**
**by** the formation, on the periphery of the side wall (2) or of the flap (4), of a recess, in which the retaining body (10) engages in the closed position, or the retaining body (10) engages behind the periphery of the flap (4) or of the side wall (2) in the closed position.

7. Container according to one of Claims 4 to 6,
**characterized**
**in that** the retaining body (10) projects from the flap (4) in a direction in which the flap (4) is to be closed, or projects from the side wall (2) in a direction in which the flap (4) is to be opened.

8. Container according to one of Claims 1 to 7,
**characterized**
**in that** the retaining device (5; 5f) comprises a stop element (21; 29; 29g), which prevents the flap (4; 4f; 4g) from moving out of the closed position in one of the possible swinging-movement directions, preferably in the swinging-movement direction towards the inner side of the container (1) .

9. Container according to Claim 8,
**characterized**
**in that** the stop element (21; 29; 29g) projects from the flap (4f), preferably on the outer side of the flap (4f), over a periphery (20f) of the flap (4f), said periphery being located opposite a side-wall periphery (7f), which is directed towards the loading opening (3f), and/or projects from the side wall (2; 2g), preferably on the inner side of the side wall (2; 2g), over a periphery (7; 7g), which is directed towards the loading opening (3) and belongs to the side wall (2; 2g), which is located opposite a periphery (20; 20g) of the flap (4; 4g).

10. Container according to one of Claims 1 to 9,
**characterized**
**in that** the abutment (6f) and the stop element (29) are fastened together on the side wall (2f) or on the flap (4f) and are formed preferably in one piece.

## Revendications

1. Récipient, en particulier récipient sur palette, qui présente au moins sur une paroi latérale (2 ; 2a ; 2b ; 2d ; 2f ; 2g) une ouverture de chargement (3) qui est refermable par un volet (4 ; 4a ; 4b ; 4d ; 4f ; 4g) et un dispositif (5) pour maintenir le volet (4 ; 4a ; 4b ; 4d ; 4f ; 4g) dans une position de fermeture,
dans lequel
le dispositif de maintien (5) comprend un contre-support (6 ; 6a ; 6b ; 6d ; 6f ; 6g) qui est agencé sur la paroi latérale (2d ; 2g) ou sur le volet (4 ; 4a ; 4b , 4f) et qui est prévu pour maintenir le volet (4 ; 4a ; 4b ; 4d ; 4f ; 4g) dans la position de fermeture et qui est réalisé de telle sorte que le volet (4 ; 4a ; 4b ; 4d ; 4f ; 4g) est mobile jusque dans la position de fermeture en surmontant une contre-force exercée par le contre-support (6 ; 6a ; 6b ; 6d ; 6f ; 6g), **caractérisé en ce que**
le contre-support (6 ; 6a ; 6b ; 6d ; 6f ; 6g) comprend une portion de fixation (24 ; 24f ; 24g) par laquelle le contre-support (6 ; 6a ; 6b ; 6d ; 6f ; 6g) est fixé soit sur un côté extérieur (22) du volet (4 ; 4f) soit sur un côté intérieur (23) du volet (4a ; 4b) soit encore sur un côté intérieur de la paroi latérale (2d ; 2g),
et **en ce qu'**un corps de maintien (10 ; 10a ; 10b ; 10d ; 10f ; 10g) fait saillie de la portion de fixation (24 ; 24f ; 24g) depuis un bord (20 ; 20a ; 20b ; 20f) du volet (4 ; 4a ; 4b ; 4f) en direction du bord opposé (7 ; 7a ; 7b ; 7f) de la paroi latérale (2 ; 2a ; 2b ; 2f) ou depuis un bord (7d ; 7g) de la paroi latérale (2d ; 2g) en direction d'un bord opposé (20d ; 20g) du volet (4d ; 4g),
de telle sorte que
a) lorsque le contre-support (6d ; 6g) est agencé sur un bord (7d ; 7g) de la paroi latérale (2d ; 2g) tourné vers l'ouverture de chargement (3), le volet (4d ; 4g) doit être pressé le long du contre-support (6d ; 6g) par son bord (20d ; 20g) tourné vers le contre-support (6d ; 6g) jusque dans ou hors de la position de fermeture à l'encontre de la contre-force exercée par le contre-support (6d ; 6g), le bord (20d ; 20g) glissant le long du contre-support (6d ; 6g), ou bien
b) lorsque le contre-support (6 ; 6a ; 6b ; 6f) est agencé sur le volet (4 ; 4a ; 4b ; 4f), le contre-support (6 ; 6a ; 6b ; 6f) doit être poussé le long du bord (7 ; 7a ; 7b ; 7f) de la paroi latérale (2 ; 2a ; 2b ; 2f) tourné vers l'ouverture de chargement (3), conjointement avec le volet (4 ; 4a ; 4b ; 4f) jusque dans ou hors de la position de fermeture, le contre-support (6 ; 6a ; 6b ; 6f) glissant le long du bord (7 ; 7a ; 7b ; 7f).

2. Récipient selon la revendication 1,
**caractérisé en ce que**
le dispositif de maintien (5) est prévu pour maintenir le volet (4) dans la position de fermeture par enclenchement du volet (4) sur le contre-support (6) ou par enclenchement du contre-support (6) sur la paroi latérale (2).

3. Récipient selon la revendication 1 ou 2,
**caractérisé en ce que**
le contre-support (6) est agencé sur un bord (8) du volet (4) détourné d'une charnière (9) reliant le volet (4) à la paroi latérale (2), ou bien sur un bord (13) de la paroi latérale (2) détourné de la charnière (9) ou bien encore à proximité du bord respectif (8, 13).

4. Récipient selon l'une des revendications 1 à 3,
**caractérisé en ce que**
le récipient (1) est prévu de telle sorte que le contre-support (6), le volet (4) et/ou la paroi latérale (2) se déforme(nt) élastiquement en surmontant la contre-force.

5. Récipient selon la revendication 4,
**caractérisé en ce que**
le corps de maintien (10) est au moins localement bombé de façon convexe.

6. Récipient selon la revendication 4 ou 5,
**caractérisé en ce que**
une échancrure est ménagée sur le bord de la paroi latérale (2) ou du volet (4), dans laquelle le corps de maintien (10) vient s'engager dans la position de fermeture, ou bien le corps de maintien (10) engage par l'arrière le bord du volet (4) ou de la paroi latérale (2) dans la position de fermeture.

7. Récipient selon l'une des revendications 4 à 6,
**caractérisé en ce que**
le corps de maintien (10) fait saillie du volet (4) dans une direction dans laquelle le volet (4) est à fermer, ou bien de la paroi latérale (2) dans une direction dans laquelle le volet (4) est à ouvrir.

8. Récipient selon l'une des revendications 1 à 7,
**caractérisé en ce que**
le dispositif de maintien (5 ; 5f) comprend un élément de butée (21 ; 29 ; 29g) qui empêche un mouvement du volet (4 ; 4f ; 4g) depuis la position de fermeture dans l'une des directions de rabattement possible, de préférence dans la direction de rabattement vers le côté intérieur du récipient (1).

9. Récipient selon la revendication 8,
**caractérisé en ce que**
de préférence sur le côté extérieur du volet (4f), l'élément de butée (21 ; 29 ; 29g) fait saillie du volet (4f) au-delà d'un bord (20f) du volet (4f) qui est opposé à un bord (7f) de la paroi latérale tourné vers l'ouverture de chargement (3f), et/ou
de préférence sur le côté intérieur de la paroi latérale (2 ; 2g), l'élément de butée (21 ; 29 ; 29g) fait saillie de la paroi latérale (2 ; 2g) au-delà d'un bord (7 ; 7g) de la paroi latérale (2 ; 2g) qui est opposé à un bord (20 ; 20g) du volet (4 ; 4g) tourné vers l'ouverture de chargement (3f).

10. Récipient selon l'une des revendications 1 à 9,
**caractérisé en ce que**
le contre-support (6f) et l'élément de butée (29) sont fixés conjointement sur la paroi latérale (2f) ou sur le volet (4f) et sont réalisés de préférence d'un seul tenant.
